# EUROPÄISCHE PATENTSCHRIFT

(11) **EP 0 099 505 B1**
(45) Veröffentlichungstag und Bekanntmachung des Hinweises auf die Patenterteilung: **28.01.1987**
(21) Anmeldenummer: 83106505.7
(22) Anmeldetag: 04.07.1983
(51) Int. Cl.: F24H 1/26, F23C 5/00

(54) **Warmwasserheizung**
Central heating
Chauffage d'eau chaude

(30) Priorität: 20.07.1982 CH 4418/82
(43) Veröffentlichungstag der Anmeldung: 01.02.1984
(73) Patentinhaber: Rüegg Cheminée AG, CH-8126 Zumikon (CH)
(72) Erfinder: Rüegg, Walter, CH-8126 Zumikon (CH)
(74) Vertreter: Patentanwälte Schaad, Balass, Menzl & Partner AG

## Beschreibung

Die Erfindung betrifft eine Warmwasserheizung gemäss dem Oberbegriff des Anspruches 1.

Die Beheizung von geschlossenen Räumen, insbesondere von Wohnräumen, erfolgt im allgemeinen durch eine Zentralheizung. Eine solche Heizung weist, wie schon der Name sagt, einen zentralen Heizungsraum auf, in dem sich ein Brenner, ein Heizkessel und die erforderlichen Hilfsaggregate befinden. Mit dem im Heizkessel erwärmten Wasser können Heizkörper in einem oder mehreren Häusern beheizt werden. Um die Nahimmissionen der Heizung, wie Lärm, übermässige lokale Wärmeentwicklung und gegebenenfalls Schmutz, von den Wohnräumen fernzuhalten, wird der Heizungsraum im allgemeinen in den Keller gelegt. Diese Forderung nach Vermeidung der unerwünschten Nahimmissionen der Heizung in den Wohnräumen war einst auch wegweisend bei der Entwicklung von Einzel- oder Etagenofen zurZentralheizung.

Der Wunsch, trotz Verbannung der Heizung doch ein offenes Feuer in den Wohnräumen zu haben, hat dann zum Einbau eines offenen Kamins oder Cheminees geführt. Da jedoch ein solcher offener Feuerungsraum nicht zur Raumheizung geeignet ist, musste zusätzlich zum Kamin auch noch die Zentralheizung installiert werden.

Im Laufe von Energiesparbestrebungen wurde versucht, die im Kamin freiwerdende Wärme nicht mehr durch den Rauchabzug verpuffen zu lassen. Die Rauchabzüge wurden in der Folge mit Wärmeaustauschern für Luft oder Wasser versehen. In der CH-A 350 783 ist ein solches Cheminee beschrieben, das einen im Hals des Chemineemantels eingebauten, aus einem Röhrensystem bestehenden, Wärmeaustauscher für Wasser aufweist. Das Röhrensystem ist an das Leitungssystem einer Zentralheizung oder an Heizkörper angeschlossen.

Mit Wärmeaustauscher versehene Kamine können, wie in der CH-A 428139 beschrieben, ein durchsichtiges Fenster zum Verschliessen des Feuerungsraumes aufweisen. Durch das Verschliessen des Feuerungsraumes kann die Luftzufuhr und damit die Brenngeschwindigkeit des Brennstoffes reguliert und der Wärmeaustausch optimiert werden.

Mit Wärmeaustauscher und Fenster versehene Kamine gestatten die Rückgewinnung eines Teils der im Kamin entstehenden Wärme. Der Anschluss des Wärmeaustauschers an die Zentralheizung erlaubt die Ausnützung der rückgewonnenen Wärme zur Raumheizung. Diese Wärme genügt dem Wärmebedarf kalter Sommerabende und Frühlings- und Herbsttage. Sie erlaubt ausserdem durch direktere Wirkung und die zusätzliche Wärmestrahlung des Kamins eine schnellere Aufheizung des Raumes. Trotz dieser Vorteile stellt die Kombination Kamin/Wärmeaustauscher unter den oben angegebenen klimatischen Verhältnissen nur eine Spontan- oder Sekundärheizung für einzelne Räume dar, neben der auf die Haupt- oder Primärheizung für das ganze Haus oder für die ganze Wohnung, d.h. Zentralheizung, nicht verzichtet werden kann. Die Bedienung bzw. Steuerung der beiden sich gegebenenfalls ergänzenden Warmwasser-Heizkreisläufe mit je einem eigenen Wärmeaustauscher ist umständlich, da beim Anzünden, Löschen oder Neuregulieren der einen Flamme oder des einen Kreislaufes der Zustand des anderen Kreislaufes mitberücksichtigt bzw. neu reguliert werden muss. Ausserdem wird ein Teil der in diesem System erzeugten Wärme vom Kessel der Zentralheizung, gegebenenfalls unter unerwünschter Aufheizung der Umgebung, an letztere abgegeben und geht ungenutzt verloren.

Primärheizungen, d.h. Zentralheizungen, die sowohl mit festen als auch fliessfähigen Brennstoffen betrieben werden können, sind ebenfalls bekannt. In der DE-B 1 199 423 wird ein Heizkessel für eine Zentralheizung beschrieben, der zum Verbrennen sowohl von festen als auch von flüssigen Brennstoffen geeignet ist. Dieser Heizkessel weist einen an einem Heizungskreislauf angeschlossenen Wassermantel auf, wobei letzterer einen mit einem Rauchabzug kommunizierenden gemeinsamen Verbrennungsraum für feste und fliessfähige Brennstoffe bildet.

Aufgabe der vorliegenden Erfindung war es, eine als Primär- oder Hauptheizung funktionierende Warmwasserheizung der eingangs genannten Art zu schaffen, die, obwohl sie einen Feuerungsraum und einen Brenner, d.h. zwei Flammen, aufweist, mit einem Wärmeaustauscher und einem Warmwasser-Heizungskreislauf auskommt und bei deren Betrieb die umständlichen Manipulationen beim Anzünden, Löschen oder Neuregulieren der einen Flamme entfallen. Mit anderen Worten, der Erfindung lag die Aufgabe zugrunde, den Kamin im Wohnraum in eine Primärheizung umzuwandeln, d.h. den Kamin im Wohnraum mit der Zentralheizung aus dem Keller zu kombinieren, folglich den Brenner in der Wohnstube zu installieren.

Die gestellte Aufgabe wird erfindungsgemäss durch die Merkmale des kennzeichnenden Teils von Anspruch 1 gelöst.

Die erfindungsgemässe Anordnung des Heizkessels unmittelbar oberhalb des Feuerungsraumes des Cheminees oder offenen Kamins erlaubt den Verzicht auf den zweiten Warmwasser-Wärmeaustauscher und den entsprechenden zweiten Warmwasser-Heizungskreislauf und damit auf die umständlichen Regulierungsmanipulationen, die bei den bekannten Primär-/Sekundärheizsystemen erforderlich sind. Der Unterschied zwischen der erfindungsgemässen Primärheizung, d.h. der Anordnung der beiden durch den Heizkessel voneinander getrennten Flammen mit einem Warmwasser-Heizungskreislauf und der bekannten getrennten Anordnung von Primär-/ Sekundärheizung mit je einem eigenen Wärmeaustauscher und einem eigenen Kreislauf für jede Flamme, kann durch den Unterschied zwischen parallel und in Serie-Schaltung in der Elektrotechnikveranschaulicht werden.

Die erfindungsgemässe Ausbildung des Heizkessels als geschlossener Wassermantel erlaubt das Heraufholen des Brenners aus dem Keller in die Wohnräume, da der Wassermantel als Wärme- und Schallisolation wirkt. Dadurch wird zusätzlich zu den genannten Vorteilen die Länge der Warmwasserleitungen und entsprechend der Wärmeverlust vermindert, die Länge des Rauchabzuges verkürzt, ein zweiter Rauchabzug und ein zweiter Schornstein auf dem Dach nicht mehr erforderlich und ein Kellerraum freigegeben.

Eine bevorzugte Ausführungsform der erfindungsgemässen Warmwasserheizung, bei der der Heizkessel in einem Warmluftraum angeordnet ist, erlaubt die zusätzliche Ausnützung der beim Betrieb des Brenners von der Aussenfläche des Heizkessels abgestrahlten Wärme mit Hilfe einer Warmluftheizung, deren Luftströme entlang dieser Aussenfläche geführt, aufgeheizt und in den Wohnraum abgegeben werden und eine entsprechende Verbesserung der Energiebilanz und eine direktere Heizung bewirken.

Die erfindungsgemässe Einrichtung bietet zur Beheizung von kleineren Wohneinheiten, wie Einfamilienhäuser und Wohnungen, besondere Vorteile, da sie die Einstellung einer individuellen, von den übrigen Gliedern eines grösseren Komplexes unabhängigen, dem persönlichen Bedarf der Bewohner angepassten Heizleistung erlaubt. Gleichzeitig gestattet sie eine genaue und einfache individuelle Abrechnung der bezogenen Heizleistung.

Entgegen dem bisher beschrittenen Weg der Entwicklung zur Zentralisierung der Heizung, z.B. durch eine Heizzentrale für eine ganze Überbauung oder eine Fernheizung, bei deren Wärmeleistung der Verbraucher mit dem grössten Wärmebedarf berücksichtigt werden muss, schlägt die vorliegende Erfindung die entgegengesetzte Richtung ein, indem sie die Dezentralisierung erlaubt. Diese Dezentralisierung führt, trotz gegenteiligen Erwartungen, infolge der Parallelschaltung von zwei Verbrennungsvorgängen, Vermeidung von Leitungsverlusten und Heizung nach individuellem Bedarf zur Einsparung an Heizmaterial, Installations- und Unterhaltskosten.

Bevorzugte Ausführungen der Erfindung bilden den Gegenstand der Ansprüche 2 bis 16.

Im folgenden werden zwei Ausführungsbeispiele des Erfindungsgegenstandes anhand der Figuren näher erläutert. Es zeigen rein schematisch:
Fig. 1 die Seitenansicht einer erfindungsgemässen Warmwasserheizung, teilweise im Schnitt;
Fig. die Vorderansicht der Warmwasserheizung gemäss Fig. 1, teilweise im Schnitt;
Fig.3 die Vorderansicht einer weiteren erfindungsgemässen Warmwasserheizung;
Fig. 4 die Seitenansicht der Warmwasserheizung gemäss Fig. 3, teilweise im Schnitt; und
Fig. die Draufsicht der Warmwasserheizung gemäss Fig. 3.

Die Warmwasserheizung in den Figuren 1 und 2 weist einen Feuerungsraum 1 in Form eines nach vorne offenen Kamins auf. Oberhalb des Feuerungsraumes im unteren Teil 7a des Rauchabzuges 7 ist ein horizontaler Heizkessel oder Wärmeaustauscher 3 angeordnet, der als geschlossener zylindrischer Wassermantel 4 ausgebildet ist. An einem Ende des Wassermantels 4 ist ein Ölbrenner (2) (Fig. 2) derart angeordnet, dass seine Flamme in einenvomgeschlossenenzylindrischen Wassermantel4 ausgebildeten horizontalen Flammenraum 5 ragt. Der Flammenraum 5 steht über eine nicht gezeigte Öffnung mit dem Rauchabzug 7 in Verbindung. Im unteren Teil 7a des Rauchabzuges 7 sind Klappen 9 und 10 zur Lenkung der Rauchgase angeordnet (Fig. 2).

Wie in Fig. 2 besonders deutlich ersichtlich ist, erstreckt sich ein Fortsatz des Wärmeaustauschers 3 als eine zur Rückwand 6 des Kamins 1 parallele Hohlwand 8 nach unten. Für das zu erwärmende Wasser ist in ein in die Hohlwand mündender Wassereinlass 16 und für das Heizwasser ein aus dem Wassermantel 4 ausmündender Wasserauslass 17 vorgesehen. Der Heizwasserkreislauf in den Heizkörpern mit Pumpe 18 und Ventilen 19 ist nur schematisch durch strichpunktierte Linien dargestellt.

Die vordere Öffnung des Kamins ist mit einem in Schienen 11 gleitenden Schiebefenster 12 verschlossen (Fig. 1). Das Schiebefenster 12 ist derart mit dem Brenner 2 gekoppelt, dass dessen Zündung nur bei geschlossener Kaminöffnung erfolgt. Dadurch werden Wärmeverluste durch einen zu grossen Luftdurchsatz vermieden. Weiterhin ist das Schiebefenster auch mit den Klappen 9 und 10 zur Lenkung der Rauchgase derart gekoppelt, dass bei offenem Schiebefenster 12 die Klappen 9 und 10 die zugehörigen Öffnungen vollständig freigeben (gestrichelte Stellung), damit die Rauchgase im wesentlichen ungehindert abziehen können. Ist das Schiebefenster 12 geschlossen, dann nehmen die Klappen 9 und 10 eine Stellung ein, die die Rauchgase zwischen Rückwand 6 und Hohlwand 8 durchleitet.

Der Kamin ruht auf einem Sockel 20, der seitlich ein Gebläse 21 und eine Schublade 22 zur Aufnahme der Asche aus dem Kamin 1 aufweist. In den Sockel 20 ist ein Brennstoffkorb 13 für z.B. Kohle eingelassen. Wenn z.B. mit Kohle gefeuert wird, wofür eine Luftzufuhr von unten vorzusehen ist, befindet sich der Brennstoffkorb im Feuerungsraum 1. Wenn er nicht gebraucht wird, kann er in der von Pfeil a gezeigten Richtung zusammengeklappt und in Richtung b in einen Raum 23, der die Schublade 22 mit dem Feuerungsraum 1 im Sockel 20 verbindet, nach unten geschwenkt werden, wonach er ein Brennrost 14 im Feuerungsraum bildet.

Wenn der Kamin in Betrieb ist, gelangen die Rauchgase entlang der Hohlwand 8 in den Rauchabzug 7. Bei offener Klappe 9 kommt die Hohlwand 8 von vorne und von hinten mit den Rauchgasen in Berührung, die bereits da einen Teil ihrer Wärme abgeben und das Wasser in der Hohlwand 8 erwärmen.

Danach erfolgt bei offenen Klappen 9 und 10 der Wärmeaustausch zwischen der Aussenfläche des Wassermantels 4 und den Rauchgasen. Durch die Stellung der Klappen 9 und 10 kann der Weg der Rauchgase und damit die Intensität des Wärmeaustausches reguliert werden.

Der Wärmeaustausch mit der Brennerflamme bzw. mit deren Rauchgasen erfolgt an der Innenfläche des Wassermantels 4. Das darin befindliche Wasser gelangt durch den Einlass 16 in die Hohlwand 8, wird erwärmt und steigt nach oben in den Wassermantel 4, den es in aufgeheiztem Zustand Richtung Heizkörperverlässt.

In den Figuren 3 bis 5 ist der Wärmeaustauscher oberhalb des Feuerungsraumes 1 in einem Warmluftraum 24 angeordnet, in dem sich auch der untere Teil 7a des Rauchabzuges 7 befindet. Der geschlossene Wassermantel 4 des Wärmeaustauschers 3 bildet den zylindrischen Flammenraum 5 für die Flamme des angeschlossenen Ölbrenners 2. Der Flammenraum 5 steht über ein Abzugsrohr 7b mit dem Rauchabzug 7 in Verbindung. Oberhalb des Flammenraumes 5 ist der Wassermantel 4 von Luftkanälen 25 durchsetzt. Letztere dienen dem verbesserten Wärmeaustausch der vom Gebläse 21 durch den Hohlraum 6a der Rückwand 6 herangeführten Luft mit der Aussenfläche des Wassermantels 4. Die vom Wärmeaustauscher 3 und/oder vom unteren Teil 7a des Rauchabzuges 7 angewärmte Luft verlässt den Warmluftraum 24 durch die Auslässe 26 und gelangt dann in den angrenzenden Wohnraum. Damit ergänzt sie die Leistung der Warmwasserheizung bzw. kann sie beim Alleinbetrieb des Feuerungsraumes durch Ausnützung der entstehenden Wärme für die Temperierung des Wohnraumes sorgen. Sie wirkt in beiden Fällen innerhalb kurzer Zeit und verbessert die Energiebilanz des Systems.

Die in Fig. 4 dargestellte Form des unteren Teils 7a des Rauchabzuges 7 weist im Anschluss an den Feuerungsraum 1 einen letzterem entsprechenden Querschnitt auf, der sich nach oben verengt. Diese Form ist sowohl für die Funktion des Rauchabzuges als auch des Wärmeaustausches vorteilhaft. Der Feuerungsraum 1 des Kamins in den Figuren 2 bis 5 ist an zwei Seiten offen. Seine Öffnung kann auf die bereits im Zusammenhang mit den Figuren 1 und 2 erläuterte Weise mit dem gegebenenfalls mit dem Brenner 2 gekoppelten Schiebefenster 12 geschlossen werden. Wassereinlass 16 und Wasserauslass 17 des Wärmeaustauschers 3 münden in diesem Fall nebeneinander in den Wärmeaustauscher 3. Der Heisswasserkreislauf 15 ist in Fig. 3 wie in Fig. 1 nur schematisch dargestellt.

Die vom unteren Teil 7a des Rauchabzuges 7 an den Warmluftraum 24 abgegebene Wärme kann zur Warmluftheizung und/oder zur Erwärmung des Heizwassers im Wärmeaustauscher verwendet werden.

Die Anordnung des Wärmeaustauschers 3 im Warmluftraum 24 gemäss den Figuren 1 bis 3 gestattet die Ausnützung der bisher ungenützten Strahlungswärme der Zentralheizung und verhindert eine örtliche unerwünschte Überhitzung. Durch diese Kombination von Warmwasser-/ Warmluftheizung wird eine Optimierung der Energiebilanz beim Beheizen von Wohnräumen ermöglicht.

Selbstverständlich kommen noch weitere Ausführungsformen der erfindungsgemässen Warmwasserheizung in Frage.

Das Abzugsrohr 7b des Flammenraumes 5 und der Rauchabzug 7a des Feuerungsraumes 1 können in einem gemeinsamen Rauchabzug oder in getrennten Rauchabzügen münden.

Der Brenner 2 und seine Hilfsaggregate, wie Gebläse, elektrische Steuerung, Heizungsanschlüsse, Ventile, Rauchanschluss und Reinigungsöffnung, können in gleicher baulicher Einheit wie die übrigen Elemente der Heizung oder vorzugsweise davon getrennt, z.B. in einem Montage- oder Serviceschrank, untergebracht sein. Sie müssen auf jeden Fall für die Revision, z.B. durch eine Tür, leicht zugänglich sein.

Die Luftzuführung in den Warmluftraum 24 muss nicht durch den Hohlraum 6a in der Rückwand 6, sondern kann durch andere Teile der Heizung erfolgen.

Anstelle des Schiebefensters kann auch ein schwenkbares Fenster vorgesehen sein.

## Patentansprüche

1. Warmwasserheizung mit einem Brenner (2) zum Verbrennen von fliessfähigen Brennstoffen und mit einem Heizkessel (3), der einen an einem Heizungskreislauf angeschlossenen Wassermantel (4) aufweist, der einen mit einem Rauchabzug (7) kommunizierenden Flammenraum für den Brenner (2) bildet, dadurch gekennzeichnet, dass der vom Wassermantel (4) gebildete Flammenraum (5) für den Brenner vollständig geschlossen ist und der Heizkessel (3) unmittelbar oberhalb des Feuerungsraumes (1) eines Cheminees oder offenen Kamins angeordnet ist.

2. Warmwasserheizung nach Anspruch 1, dadurch gekennzeichnet, dass der Heizkessel (3) im Rauchabzug (7) des Feuerungsraumes (1) angeordnet ist.

3. Warmwasserheizung nach Anspruch 1 oder 2, dadurch gekennzeichnet, dass sich ein Fortsatz des Heizkessels (3) in den Feuerungsraum (1) erstreckt.

4. Warmwasserheizung nach Anspruch 3, dadurch gekennzeichnet, dass der sich in den Feuerungsraum (1) erstreckende Fortsatz des Heizkessels (3) als beidseitig beheizbare Hohlwand (8) ausgebildet ist.

5. Warmwasserheizung nach einem der Ansprüche 1 bis 4, dadurch gekennzeichnet, dass im Rauchabzug (7) bewegbare Mittel (9, 10) zur Lenkung der Rauchgase vorgesehen sind.

6. Warmwasserheizung nach Anspruch 5, deren Feuerungsraum eine verschliessbare Öffnung aufweist, dadurch gekennzeichnet, dass der Verschluss (12) der Öffnung des Feuerungsraumes mit den bewegbaren Mitteln (9, 10) zur Lenkung der Rauchgase gekoppelt ist.

7. Warmwasserheizung nach einem der Ansprüche 1 bis 6, dadurch gekennzeichnet, dass der Wassermantel (4) die Form eines waagerecht angeordneten Zylinders aufweist.

8. Warmwasserheizung nach einem der Ansprüche 1 bis 7, dadurch gekennzeichnet, dass sie einen Wärmeaustauscher für Luft mit Einlassöffnung für Raum- und/oder Frischluft und Auslassöffnung für Warmluft aufweist.

9. Warmwasserheizung nach Anspruch 1 oder 8, dadurch gekennzeichnet, dass der Heizkessel (3) in einem Warmluftraum (24) angeordnet ist, der mit einer Einlassöffnung für Raum- und/oder Frischluft und einer Auslassöffnung für Warmluft in Verbindung steht.

10. Warmwasserheizung nach Anspruch 9, dadurch gekennzeichnet, dass ein Gebläse (21) für Raum- und/oder Frischluft vorgesehen ist.

11. Warmwasserheizung nach Anspruch 9 oder 10, dadurch gekennzeichnet, dass der Heizkessel (3) Mittel zur Vergrösserung seiner äusseren Austauschfläche aufweist.

12. Warmwasserheizung nach Anspruch 11, dadurch gekennzeichnet, dass der Heizkessel (3) den Wassermantel (4) durchsetzende Luftkanäle (25) aufweist.

13. Warmwasserheizung nach einem der Ansprüche 9 bis 12, dadurch gekennzeichnet, dass ein Teil (7a) des Rauchabzuges (7) des Feuerungsraumes (1) im Warmluftraum (24) angeordnet ist.

14. Warmwasserheizung nach einem der Ansprüche 1 bis 13, deren Feuerungsraum eine verschliessbare Öffnung aufweist, dadurch gekennzeichnet, dass der Verschluss (12) der Öffnung des Feuerungsraumes (1) und der Brenner (2) miteinander gekoppelt sind.

15. Warmwasserheizung nach einem der Ansprüche 1 bis 14, dadurch gekennzeichnet, dass der Feuerungsraum (1) einen zusammenklappbaren und im zusammengeklappten Zustand um eine Achse in einen unterhalb des Feuerungsraumes angeordneten Raum schwenkbaren Brennstoffkorb (13), wovon ein Gitter nach Wegschwenken des Korbes das Brennrost (14) des Feuerungsraumes bildet, aufweist.

16. Warmwasserheizung nach einem der Ansprüche 1 bis 15, dadurch gekennzeichnet, dass der Feuerungsraum (1) und der Heizkessel (3) in einer baulichen Einheit untergebracht sind und dass der Brenner (2) ausserhalb dieser Einheit angeordnet ist.

## Claims

1. Hot water heating with a burner (2) for the combustion of free-flowing fuels and with a heating boiler (3) which has a water cooling jacket (4) connected to a heating circuit, which water cooling jacket forms for the burner (2) a flame space communicating with a flue (7), characterized in that the flame space (5) formed by the water cooling jacket (4) for the burner is completely closed and the heating boiler (3) is arranged directly above the firing space (1) of a fireplace or open hearth.

2. Hot water heating according to Claim 1, characterized in that the heating boiler (3) is arranged in the flue (7) of the firing space (1).

3. Hot water heating according to Claim 1 or 2, characterized in that a continuation of the heating boiler (3) extends into the firing space (1):

4. Hot water heating according to Claim 3, characterized in that the continuation of the heating boiler (3) extending into the firing space (1) is designed as a hollow wall (8) which is heatable on both sides.

5. Hot water heating according to one of Claims 1 to 4, characterized in that movable means (9, 10) are provided in the flue (7) for directing the flue gases.

6. Hot water heating according to Claim 5, the firing space of which has a closeable opening, characterized in that the closure (12) of the opening of the firing space is coupled to the movable means, (9, 10) for directing the flue gases.

7. Hot water heating according to one of Claims 1 to 6, characterized in that the water cooling jacket (4) has the form of a horizontally arranged cylinder.

8. Hot water heating according to one of Claims 1 to 7, characterized in that it has a heat exchanger for air with inlet opening for room air and/or fresh air and outlet opening for hot air.

9. Hot water heating according to Claim 1 or 8, characterized in that the heating boiler (3) is arranged in a hot air space (24) which is in connection with an inlet opening for room air and/or fresh air and an outlet opening for hot air.

10. Hot water heating according to Claim 9, characterized in that a blower (21) is provided for room air and/or fresh air.

11. Hot water heating according to Claim 9 or 10, characterized in that the heating boiler (3) has means for enlarging its external exchange area.

12. Hot water heating according to Claim 11, characterized in that the heating boiler (3) has air ducts (25) passing through the water cooling jacket (4).

13. Hot water heating according to one of Claims 9 to 12, characterized in that a part (7a) of the flue (7) of the firing space (1) is arranged in the hot air space (24).

14. Hot water heating according to one of Claims 1 to 13, the firing space of which has a closeable opening, characterized in that the closure (12) of the opening of the firing space (1) and the burner (2) are coupled to each other.

15. Hot water heating according to one of Claims 1 to 14, characterized in that the firing space (1) has a collapsible fuel bin (13) which, in the collapsed state, can be pivoted about an axis into a space arranged underneath the firing space and a grid of which forms the combustion grate (14) of the firing space after the bin has been pivoted away.

16. Hot water heating according to one of Claims 1 to 15, characterized in that the firing space (1) and the heating boiler (3) are accommodated in one structural unit and in that the burner (2) is arranged outside this unit.

## Revendications

1. Chauffage à eau chaude comportant un brûleur (2) servant à brûler des combustibles aptes à s'écouler, et comportant une chaudière de chauffage (3), qui possède une chemise d'eau (4) raccordée à un circuit de chauffage et qui forme un espace de propagation des flammes, communiquant avec un conduit des fumées (7), pour le brûleur (2), caractérisé en ce que l'espace (5) de propagation des flammes, formé par la chemise d'eau (4), pour le brûleur est complètement fermé, et que la chaudière de chauffage (3) est disposée directement au-dessus du foyer (1) d'une cheminée ou d'une cheminée ouverte.

2. Chauffage à eau chaude selon la revendication 1, caractérisé en ce que la chaudière de chauffage (3) est disposée dans le conduit des fumées (7) du foyer (1 ).

3. Chauffage à eau chaude selon la revendication 1 ou 2, caractérisé en ce qu'un prolongement de la chaudière de chauffage (3) s'étend dans le foyer (1).

4. Chauffage à eau chaude selon la revendication 3, caractérisé en ce que le prolongement, qui s'étend dans le foyer (1) de la chaudière de chauffage (3), est réalisé sous la forme d'une paroi creuse (8) pouvant être chauffée sur ses deux faces.

5. Chauffage à eau chaude selon l'une des revendications 1 à 4, caractérisé en ce qu'il est prévu, dans le conduit des fumées (7), des moyens mobiles (9, 10) servant à diriger les gaz de fumées.

6. Chauffage à eau chaude selon la revendication 5, dont le foyer comporte une ouverture pouvant être obturée, caractérisé en ce que le dispositif de fermeture (12) de l'ouverture du foyer est accouplé aux moyens mobiles (9, 10) servant à diriger les gaz de fumée.

7. Chauffage à eau chaude selon l'une des revendications 1 à 6, caractérisé en ce que la chemise d'eau (4) possède la forme d'un cylindre disposé horizontalement.

8. Chauffage à eau chaude selon l'une des revendications 1 à 7, caractérisé en ce qu'elle comporte un échangeur de chaleur pour l'air comprenant une ouverture d'admission pour l'air ambiant et/ou l'air frais et une ouverture de sortie pour l'air chaud.

9. Chauffage à eau chaude selon la revendication 1 ou 8, caractérisé en ce que la chaudière de chauffage (3) est disposée dans un espace (24) pour l'air chaud, qui est en liaison avec une ouverture d'admission pour l'air ambiant et/ou l'air frais et une ouverture de sortie pour l'air chaud.

10. Chauffage à eau chaude selon la revendication 9, caractérisé en ce qu'il est prévu une soufflante (21) pour l'air ambiant et/ou l'air frais.

11. Chauffage à eau chaude selon la revendication 9 ou 10, caractérisé en ce que la chaudière de chauffage (3) comporte des moyens pour accroître sa surface d'échange extérieure.

12. Chauffage à eau chaude selon la revendication 11, caractérisé en ce que la chaudière de chauffage (3) comporte des canaux d'air (25) traversant la chemise d'eau (4).

13. Chauffage à eau chaude selon l'une des revendications 9 à 12, caractérisé en ce qu'une partie (7a) du conduit des fumées (7) du foyer (1) est disposée dans l'espace (24) pour l'air chaud.

14. Chauffage à eau chaude selon l'une des revendications 1 à 13, dont le foyer possède une ouverture pouvant être fermée, caractérisé en ce que le dispositif de fermeture (12) de l'ouverture du foyer (1) et le brûleur (2) sont accouplés entre eux.

15. Chauffage à eau chaude selon l'une des revendications 1 à 14, caractérisé en ce que le foyer (1) possède un panier à combustible (13) qui est rabattable et peut basculer, à l'état rabattu, autour d'un axe dans un espace situé audessous du foyer, et dont une grille forme, après basculement du panier, la grille (14) du foyer.

16. Chauffage à eau chaude selon l'une des revendications 1 à 15, caractérisé en ce que le foyer (1) et la chaudière de chauffage (3) sont disposés dans une unité de construction, et que le brûleur (2) est disposé à l'extérieur de cette unité.
